# EUROPÄISCHE PATENTSCHRIFT

(11) **EP 0 341 429 B1**
(45) Veröffentlichungstag und Bekanntmachung des Hinweises auf die Patenterteilung: **26.02.1992**
(21) Anmeldenummer: 89106233.3
(22) Anmeldetag: 08.04.1989
(51) Int. Cl.: F22B 37/00, F28F 11/02

(54) **Einrichtung zum Einbringen einer Hülse in ein Rohr eines Dampferzeugers**
Device for the introduction of a sleeve into a pipe of a steam generator
Dispositif d'introduction d'un manchon dans un tube d'un générateur de vapeur

(30) Priorität: 14.04.1988 DE 3812351
(43) Veröffentlichungstag der Anmeldung: 15.11.1989
(73) Patentinhaber: ABB Reaktor GmbH, D-68167 Mannheim (DE)
(72) Erfinder: Dietrich, Alban, D-6733 Hassloch (DE)
(74) Vertreter: Rupprecht, Klaus, Dipl.-Ing.

(56) Entgegenhaltungen:
- EP-A- 0 194 467
- EP-A- 0 219 000
- EP-A- 0 276 659
- FR-A- 2 595 439

## Beschreibung

Die Erfindung betrifft eine Einrichtung zum Einbringen einer Hülse in ein Rohr eines Dampferzeugers, das in einem Rohrboden endet, mit einer in Achsrichtung des Dampferzeugers bewegbaren Haltevorrichtung, die die Hülse in Teilhüben an eine dem Rohrboden zugeordnete stationäre Haltevorrichtung übergibt, die in einer relativ zum Rohrboden festgelegten Halteplatte integriert ist, wobei in einer koaxial zum Rohr angeordneten Durchführung der Halteplatte die Hülse während des Rückhubes der in Achsrichtung des Dampferzeugers bewegbaren Haltevorrichtung eingeklemmt ist.

Eine derartige Einrichtung ist aus der DE-C-35 09 177 bekannt. Dort entstehen jedoch Probleme beim Einführen der Hülse, wenn die Achsen von Hülse und Dampferzeugerrohr nicht fluchten. Ferner bereitet ein exaktes Positionieren der Hülse in ihrer Endstellung Schwierigkeiten.

Es stellt sich daher die Aufgabe, eine Zentrierung der Hülse beim Einfahren in das Dampferzeugerrohr sicherzustellen und eine exakte Positionierung der Einbaustellung der Hülse zu erzielen.

Gelöst wird diese Aufgabe erfindungsgemäß dadurch, daß die Durchführung von einer in Achsrichtung federnd abgestützten Schalthülse gebildet ist, daß ein Haltegriff mit einem im Außendurchmesser variierbaren Zentrierstück in Verbindung steht, daß die Hülse zwischen einer Schulter des Haltegriffes und einer Stirnseite des Zentrierstücks eingespannt ist, wobei der Durchmesser des äußeren Randes der Schulter kleiner ist als der Innendurchmesser der Schalthülse, daß dem Haltegriff eine weitere Schulter zugeordnet ist, deren axialer Abstand zur ersten Schulter um das Höhenmaß der Schalthülse weiter vom Rohrboden entfernt ist als die erste Schulter und deren Schulterfläche an einer dem Rohrboden abgewandten Stirnfläche der Schalthülse zur Anlage kommt, während eine dem Rohrboden zugewandte Stirnfläche der Schalthülse denselben kontaktet.

Das Zusammenspiel zwischen dem Haltegriff und der Schalthülse sowie dem über die Zugstange mit dem Haltegriff verbundenen im Außendurchmesser variierbaren Zentrierstück stellt sicher, daß nach einem problemlosen Zentrieren der Hülse ein exaktes Positionieren relativ zum Rohrboden erfolgt und letztenendes ein zuverlässiges Entfernen des Zentrierstückes, das ja durch die im Rohr dann festgelegte Hülse herausgeführt werden muß, durchgeführt werden kann.

Nach einer bevorzugten Ausgestaltung erstreckt sich zwischen dem Zentrierstück und dem Haltegriff eine diese Teile verbindende Zugstange, die die Hülse durchsetzt und eine Aufweitvorrichtung zum Herstellen einer Verbindung zwischen der Hülsenaussen- und der Rohrinnenwand nach erfolgter Positionierung der Hülse trägt. Damit läßt sich die Zugstange zusätzlich noch für eine weitere Funktion einsetzen.

Die Schalthülse ist in einer der Halteplatte zugeordneten Buchse geführt, in die von ihrer der Halteplatte zugewandten Stirnseite Aussparungen zur Aufnahme von Federn eingebracht sind. An einem ihr zugeordneten Flansch ist die Schalthülse an den über die Stirnseite der Buchse hinausragenden Federn abgestützt.

Für das Halten der Hülse während der Rückbewegung der axial bewegten Haltevorrichtung hat es sich als vorteilhaft erwiesen, daß die dem Rohrboden zugeordnete Haltevorrichtung ein etwa senkrecht zur Achse der Schalthülse bewegbares Klemmstück aufweist, daß das Klemmstück eine in dem Mantel der Buchse bzw. der Schalthülse eingebrachte Aussparung durchsetzt und die Hülse durch Andrücken an die der Aussparung gegenüberliegenden Innenwand der Schalthülse einklemmt.

Dabei muß die der Schalthülsenwand zugeordnete Aussparung in ihrer axialen Erstreckung so groß bemessen sein, daß entlang des gesamten Federweges ein Durchfahren der Schalthülse mit dem Klemmstück möglich ist.

Zur exakten Steuerung der vertikal bewegbaren Haltevorrichtung wird vorgesehen, daß nach dem Anlaufen der weiteren Schulter des Haltegriffes an die dem Rohrboden abgewandte Stirnfläche der Schalthülse ein die Einfahrbewegung der Hülse unterbrechender Kontakt ausgelöst wird.

Das Zentrierstück besteht vorzugsweise aus einem mit der Zugstange verbindbaren Spreizbolzen, einer den Spreizbolzen übergreifenden Spreizhülse und einem den Spreizbolzen und die Spreizhülse teilweise übergreifenden und mit dem Spreizbolzen an seinem der Zugstange abgewandten Ende verbundenen Gewindehülse, wobei der Spreizbolzen quer zu seiner Achse von einem Langloch durchdrungen ist, das von einem in der Spreizhülse festgelegten Arretierbolzen durchsetzt ist, wobei der Arretierbolzen mit einer angefederten Kugel über den Außendurchmesser der Spreizhülse hinausragt und in einer Innenrille der Gewindehülse einrastbar ist und wobei in dieser Position die Stirnseite der Spreizhülse an einer Stirnseite der Hülse zur Anlage kommt. Mit einer derartig aufgebauten Zentrierhülse läßt sich sowohl das Zentrieren der Hülse als auch das Entfernen des Zentrierstückes nach der Festlegung der Hülse relativ zum Dampferzeugerrohr zuverlässig durchführen.

Zur Erleichterung des Einstellens der Zentrierhülse auf den beim Spannen und Einführen der Hülse erforderlichen Durchmesser weist das die Gewindehülse tragende Ende des Spreizbolzens eine Zentrumsbohrung auf, die eine Verbindung zum Langloch darstellt, wobei durch diese Bohrung ein Stößel einführbar ist, der vor dem Verbinden des Spreizbolzens mit der Zugstange den Arretierbolzen bis zum Einrasten in der Innenrille der Gewindehülse verschiebt.

Nach dem Herstellen einer Verbindung der Hülsenaußen- und der Rohrinnenwand durch eine vom Rohrboden weggerichtete Bewegung der Zugstange ist die Arretierung zwischen der Gewindehülse und der Spreizhülse lösbar, wobei der Außendurchmesser des Zentrierstückes auf ein Maß zurückführbar ist, das eine Bewegung des Zentrierstückes durch die Hülse gestattet.

Unterstützt wird die Verkleinerungsbewegung des Außendurchmessers des Zentrierstückes durch eine Anschrägung der Spreizhülse an ihrer Stirnseite gegebenenfalls unter Zusammenwirkung mit einer Anschrägung der Hülsenstirnseite.

Anhand eines Ausführungsbeispieles und der Figuren 1 bis 3 wird eine erfindungsgemäße Einrichtung beschrieben.

Dabei zeigt:
Figur 1 einen Teilbereich eines Dampferzeugers mit einer Einrichtung zum Einbringen einer Hülse in ein Dampferzeugerrohr,
Figur 2 einen Teilbereich eines Dampferzeugerrohrbodens mit dem oberen und dem unteren Teil einer eingespannten Hülse und
Figur 3 ein Zentrierstück während seiner Rückfahrbewegung aus der mit dem Dampferzeugerrohr verbundenen Hülse.

Die Figur 1 zeigt einen Rohrboden 1 eines Dampferzeugers 2 in dem eine Vielzahl von Rohren 3 enden, von denen aus Gründen der Übersichtlichkeit nur einige dargestellt sind. Der Rohrboden 1 begrenzt zusammen mit einem halbkugelförmig ausgebildeten Boden 4 eine Dampferzeugerkammer 5. Diese Dampferzeugerkammer 5 ist über ein Mannloch 6 zugänglich, durch das auch eine Einrichtung zum Einbringen einer Hülse 7 in ein undichtes Rohr 3 eingebracht wird. Derartige Undichtigkeiten treten häufig im Bereich des Rohrbodens 1 oder dicht oberhalb dieses Rohrbodens auf. Eine in ein solches defektes Rohr eingebrachte Hülse 7 übergreift die Leckagestelle des Rohres 3 und wird mit demselben dichtend verbunden. Die in der Figur 1 nur schematisch dargestellte Einrichtung besteht aus einer Halteplatte 8, die mit Hilfe von Spannelementen 9 relativ zum Rohrboden 1 festgelegt ist. Die Halteplatte 8 trägt eine Antriebseinheit 10, die eine in Achsrichtung 11 des Dampferzeugers 2 bewegbare Haltevorrichtung 12 für die Hülse 7 aufnimmt. Die Antriebseinheit 10 kann dabei als mediumgesteuerter Zylinder, als Spindeltrieb oder dergleichen ausgebildet sein. In der Halteplatte 8 ist ferner eine stationäre Haltevorrichtung 13 integriert, die bei dem hubweisen Einfahren der Hülse 7 dieselbe solange festhält, bis die in axialer Richtung verfahrbare Haltevorrichtung 12 ihren Rückhub ausgeführt und die Hülse 7 zur Vorbereitung eines neuen Einbringhubes gegriffen hat.

Damit beim fernbedienten Einbringen der Hülse 7 deren zentrierendes Einfahren und das positionsgenaue Anlegen des Bördelrandes 14 dieser Hülse an einer Anlagefläche 15 des Rohrbodens 1 erfolgen kann, ist die Hülse 7 nach Figur 2 zwischen einem Haltegriff 16 und einem Zentrierstück 17 eingespannt. Die Hülse liegt dabei mit ihrem Bördelrand 14 an einer Schulter 18 des Haltegriffes 16 an, während das Zentrierstück 17 mit einer Stirnseite 19 seiner Spreizhülse 20 die dem Rohrboden 1 zugewandte Stirnseite 21 der Hülse 7 kontaktet. Die Einspannkraft wird durch eine Zugstange 22 aufgebracht, die mit ihrem unteren Ende in den Haltegriff 16 und mit ihrem oberen Ende in einen Spreizbolzen 23 des Zentrierstückes 17 eingeschraubt ist. Das Zentrierstück 17 weist neben dem Spreizbolzen 23 und einer den Spreizbolzen übergreifenden Spreizhülse 20 einen die Spreizhülse und den Spreizbolzen übergreifende Gewindehülse 24 auf, die in das mit einem Außengewinde 25 versehene Ende des Spreizbolzens 23 eingreift. Der Spreizbolzen 23 ist mit einem parallel und senkrecht zu seiner Achse 26 verlaufenden Langloch 27 versehen, durch das ein federnder Arretierbolzen 28 erstreckt ist, der in der Spreizhülse 20 eingeschraubt ist. Der Arretierbolzen 28 ragt mit einer angefederten Kugel 29 über den Außendurchmesser des zylindrischen Teils der Spreizhülse 20 hinaus und rastet bei entsprechender axialer Verschiebung der Spreizhülse in eine Innenrille 30 der Gewindehülse 24 ein. Diese Verschiebung erfolgt bei zusammengebautem aber noch nicht mit der Zugstange 22 verbundenen Zentrierstück mit Hilfe eines von Hand zu führenden nicht dargestellten Stößels, der durch eine Zentrumsbohrung 31 des Spreizbolzens 23 eingeführt wird und den Arretierbolzen 28 kontaktet. Mit dieser Axialbewegung der mit nicht dargestellten Längsschlitzen versehenen Spreizhülse relative zu einem Spreizkegel 32 des Spreizbolzens 23 gelangt das Zentrierstück mit dem spreizbaren Teil der Spreizhülse auf einen Außendurchmesser, der größer als der Außendurchmesser der Hülse 7 aber kleiner als der Innendurchmesser des Rohres 3 ist. Das Einspannen der Hülse 7 erfolgt außerhalb der Dampferzeugerkammer 6. In den Haltegriff 16 wird das untere Teil 22a der zweigeteilten Zugstange 22 soweit eingeschraubt, bis ein Bund 33 des unteren Teiles 22a an einer Stirnseite 34 des Haltegriffs 16 zur Anlage kommt. Dann wird unter Zwischenschaltung eines Ringes 35 das obere Teil 22b der Zugstange 22 mit einer ihm zugeordneten Kartusche 36 bis zur Anlage der Kartusche an dem Ring 35 in den unteren Teil 22a der Zugstange 22 eingeschraubt. Die als ganzes mit 36 bezeichnete Kartusche wird vom Teil 22b der Zugstange 22 getragen. Der Aufbau der Kartusche 36, die über eine Sprengladung das Aufweiten der Hülse 7 nach ihrer Positionierung erreichen soll, wird nicht weiter erläutert. Es wird lediglich noch erwähnt, daß über einen Hohlraum 37 der Zugstange 22 die Zündkabel 38 herangeführt sind. Nach dem Einschrauben des oberen Teiles 22b in den unteren Teil 22a wird die Hülse 7 bis zu ihrem Aufsitzen auf der Schulter 18 des Haltegriffes 16 aufgeschoben. Alsdann wird auf den oberen Teil 22b das, wie vorgehend erläutert, in die Arretierung zwischen Gewindehülse 24 und Spreizhülse 20 gebrachte Zentrierstück 17 soweit aufgeschraubt, bis es sowohl mit seinem Spreizbolzen 23 an einem der Kartusche 36 übergeordneten Ring 35a als auch mit seiner Spreizhülse 20 stirnseitig an der Hülse 7 zur Anlage kommt. Die so eingespannte Hülse 7 wird nun der bereits in der Dampferzeugerkammer 6 angeordneten Einrichtung übergeben und in Teilhüben in das zu reparierende Rohr 3 eingeschoben. Ausgestattet mit dem Zentrierstück 17 läßt sich somit die Hülse 7 problemlos in das Rohr einschieben, selbst wenn die Achsen von Hülse und Rohr nicht exakt fluchten sollten. Auf die Darstellung der in Achsrichtung des Dampferzeugers verschiebbaren Haltevorrichtung 12 wurde in Figur 2 verzichtet. Es seinur soviel erwähnt, daß die Spannbacken dieser Haltevorrichtung 12 so ausgelegt sind, daß sie sowohl an der Hülse 7 selbst als auch an dem einen größeren Durchmesser aufweisenden Haltegriff 16 problemlos angreifen können.

Wie aus der Figur 2, linke Hälfte zu ersehen ist, weist die am Rohrboden 1 festgelegte Halteplatte 8, in der die stationäre Haltevorrichtung integriert ist, an der koaxial zu einem Rohr 3 verlaufenden Durchführung 39 für die Hülse 7 eine federnd abgestützte Schalthülse 40 auf, die in einer mit der Halteplatte 8 verbundenen Buchse 41 geführt ist. Von der der Halteplatte 8 zugewandten Stirnseite der Buchse 41 aus sind in dieselbe Aussparungen 42 zur Aufnahme von Druckfedern 43 eingebracht. Die Schalthülse 40 stützt sich dabei über einen ihr zugeordneten Flansch 44 an den über die Stirnseite der Buchse 41 hinausragenden Federn 43 ab. Die federnde Aufhängung stellt sicher, daß nach der Festlegung der Halteplatte 8 relativ zur Rohrplatte 1 die Schalthülse 40 auf jeden Fall mit ihrem oberen Rand an der Anlagefläche 15 für den Bördelrand 14 der Hülse 7 zur Anlage kommt. Der Innendurchmesser der Schalthülse 40 muß dabei größer ausgelegt sein als der Außendurchmesser des Bördelrandes 14 um dessen Durchtritt zu ermöglichen. Eine Aussparung 45, 45a durchsetzt den Mantel 46, 46a von Schalthülse 40 und Buchse 41. Die Aussparung 45 der Schalthülse 40 ist in ihrer Längserstreckung so groß ausgeführt, daß ein Klemmstück 47 der stationären Haltevorrichtung 13 in jeder Position der Schalthülse störungsfrei eingefahren werden kann. An seinem dem Rohrboden 1 abgewandten Rand ist die Schalthülse 40 stufenförmig abgesetzt, wobei die Stirnseite einer Stufe mit einem Kontakt bestückt ist. Wie aus der Figur 2, rechte Hälfte zu erkennen ist, ist unterhalb der Schulter 18 dem Haltegriff 16 eine weitere Schulter 48 zugeordnet. Der Schulterfläche der Schulter 48 des Haltegriffes 16 ist ein Kupferring 49 zugeordnet, bei dessen Berührung mit dem Kontakt der Schalthülse 40 die Aufwärtsbewegung der Haltevorrichtung 12 unterbrochen wird. Da der Abstand zwischen dem Kupferring 49 und der an dem Rohrboden 1 zur Anlage kommenden Fläche des Bördelrandes 14 der Hülse 7 am Haltegriff 16 abgestimmt ist mit dem Abstand zwischen der den Kontakt tragenden Stirnseite der Schalthülse 40 und der Anlagefläche 15 für den Bördelrand 14 am Rohrboden 1 kann die Hülse 7 exakt positioniert werden.

Nach dem Positionieren der Hülse 7 erfolgt mit Hilfe der Kartusche 36 das Aufweiten der Hülse und damit die haftende Verbindung zwischen Hülsenaußenwand und Rohrinnenwand.

Durch Ziehen an dem Haltegriff 16 mit Hilfe der vertikal bewegbaren Haltevorrichtung 12 wird der Arretierbolzen 28 aus der Innenrille 30 der Gewindehülse 24 des Zentrierstückes 17 gelöst, wodurch zwangsläufig die Spreizhülse 20 auf einen Außendurchmesser entspannt wird, der kleiner ist als der Innendurchmesser der Hülse 7. Beim weiteren Abwärtsbewegen des Haltegriffes 16 mit der Zugstange 22 wird durch entsprechende Abschrägungen 50, 51 der Stirnseiten von Hülse 7 und Spreizhülse 20 die Einwärtsbewegung der Spreizhülse unterstützt, falls sie nicht bereits den zum Durchführen der Hülse 7 erforderlichen Außendurchmesser eingenommen hat.

Die Figur 3 zeigt ein derart zusammengefahrenes Zentrierstück 17 auf seinem Rückweg in Pfeilrichtung 52 aus der mit dem Rohr 3 haftend verbundenen Hülse 7. Der Arretierbolzen 28 ist dabei bis an das obere Ende des Langloches 27 gelangt, so daß die Spreizhülse sogar einen kleineren Durchmesser annimmt als die Gewindehülse 24.

### Bezugszeichenliste

1 Rohrboden
2 Dampferzeuger
3 Rohr
4 Boden
5 Dampferzeugerkammer
6 Mannloch
7 Hülse
8 Halteplatte
9 Spannelement
10 Antriebseinheit
11 Achsrichtung
12 Haltevorrichtung
13 stationäre Haltevorrichtung
14 Bördelrand
15 Anlagefläche
16 Haltegriff
17 Zentrierstück
18, 48 Schulter
19, 21, 34 Stirnseite
20 Spreizhülse
22 Zugstange
22a Unterer Teil von 22
22b Oberer Teil von 22
23 Spreizbolzen
24 Gewindehülse
25 Außengewinde
26 Achse
27 Langloch
28 Arretierbolzen
29 Kugel
30 Innenrille
31 Zentrumsbohrung
32 Spreizkegel
33 Bund
35, 35a Ring
36 Kartusche
37 Hohlraum
38 Zündkabel
39 Durchführung
40 Schalthülse
41 Buchse
42, 45, 45a Aussparung
43 Druckfeder
44 Flansch
46, 46a Mantel
47 Klemmstück
49 Kupferring
50, 51 Abschrägung
52 Pfeilrichtung

## Patentansprüche

1. Einrichtung zum Einbringen einer Hülse (7) in ein Rohr (3) eines Dampferzeugers (2), das in einem Rohrboden (1) endet, mit einer in Achsrichtung (11) des Dampferzeugers bewegbaren Haltevorrichtung (12), die die Hülse in Teilhüben an eine dem Rohrboden zugeordnete stationäre Haltevorrichtung (13) übergibt, die in einer relativ zum Rohrboden (1) festgelegten Halteplatte (8) integriert ist, wobei in einer koaxial zum Rohr (3) angeordneten Durchführung (39) der Halteplatte (8) die Hülse (7) während des Rückhubes der in Achsrichtung des Dampferzeugers bewegbaren Haltevorrichtung (12) eingeklemmt ist, dadurch gekennzeichnet, daß die Durchführung (39) von einer in Achsrichtung federnd abgestützten Schalthülse (40) gebildet ist, daß ein Haltegriff (16) mit einem im Außendurchmesser variierbaren Zentrierstück (17) in Verbindung steht, daß die Hülse (7) zwischen einer Schulter (18) des Haltegriffes (16) und einer Stirnseite (19) des Zentrierstückes (17) eingespannt ist, wobei der Durchmesser des äußeren Randes der Schulter (18) kleiner ist als der Innendurchmesser der Schalthülse (40), daß dem Haltegriff (16) eine weitere Schulter (48) zugeordnet ist, deren axialer Abstand zur ersten Schulter (18) um das Höhenmaß der Schalthülse (40) weiter vom Rohrboden (1) entfernt ist, als die erste Schulter (18) und deren Schulterfläche an einer dem Rohrboden (1) abgewandten Stirnfläche der Schalthülse (40) zur Anlage kommt, während eine dem Rohrboden (1) zugewandte Stirnfläche der Schalthülse (40) denselben kontaktet.

2. Einrichtung nach Anspruch 1, dadurch gekennzeichnet, daß zwischen dem Zentrierstück (17) und dem Haltegriff (16) eine dieselben verbindende Zugstange (22) erstreckt ist, die die Hülse (7) durchsetzt und eine Aufweiteinrichtung zum Herstellen einer Verbindung zwischen der Hülsenaußen- und der Rohrinnenwand nach erfolgter Positionierung der Hülse (7) trägt.

3. Einrichtung nach Anspruch 1 oder 2, dadurch gekennzeichnet, daß die Schalthülse (40) in einer der Halteplatte (8) zugeordneten Buchse (41) geführt ist, daß in die Buchse von ihrer der Halteplatte zugewandten Stirnseite aus Aussparungen (42) zur Aufnahme von Federn (43) eingebracht sind und daß ein Flansch (44) der Schalthülse (40) an den über die Stirnseite der Buchse (41) hinausragenden Federn (43) abgestützt ist.

4. Einrichtung nach Anspruch 1, 2 oder 3, dadurch gekennzeichnet, daß die dem Rohrboden (1) zugeordnete stationäre Haltevorrichtung (13) ein etwa senkrecht zur Achse der Schalthülse (40) bewegbares Klemmstück (47) aufweist, daß das Klemmstück eine in den Mantel (46) der Buchse (41) und der Schalthülse (40) eingebrachte Aussparung (45) durchsetzt und die Hülse (7) durch Andrükken an die der Aussparungen (5) gegenüberliegende Innenwand der Schalthülse (40) einklemmt.

5. Einrichtung nach einem der Ansprüche 1 bis 4, dadurch gekennzeichnet, daß die dem Mantel (46) der Schalthülse (40) zugeordnete Aussparung (45) in ihrer axialen Erstreckung so groß bemessen ist, daß entlang des gesamten Federweges ein Durchfahren der Schalthülse (40) mit dem Klemmstück (47) möglich ist.

6. Einrichtung nach einem der Ansprüche 1 bis 5, dadurch gekennzeichnet, daß nach dem Anlaufen der weiteren Schulter (48) des Haltegriffes (16) an die dem Rohrboden (1) abgewandte Stirnfläche der Schalthülse (40) ein die Einfahrbewegung der Hülse (7) unterbrechender Kontakt ausgelöst wird.

7. Einrichtung nach einem der Ansprüche 1 bis 6, dadurch gekennzeichnet, daß das Zentrierstück aus einem mit der Zugstange (22) verbindbaren Spreizbolzen (23), eine den Spreizbolzen (23) übergreifenden Spreizhülse (20) und einem den Spreizbolzen und die Spreizhülse teilweise übergreifenden und mit dem Spreizbolzen an seinem der Zugstange abgewandten Ende verbundenen Gewindehülse (24) besteht, wobei der Spreizbolzen (23) quer zu seiner Achse von einem Langloch (27) durchdrungen ist, das von einem in der Spreizhülse (20) festgelegten Arretierbolzen (28) durchsetzt ist, wobei der Arretierbolzen mit einer angefederten Kugel (29) über den Außendurchmesser der Spreizhülse (20) hinausragt und in eine Innenrille (30) der Gewindehülse (24) einrastbar ist und wobei in dieser Position die Stirnseite der Spreizhülse (20) an einer Stirnseite der Hülse (7) zur Anlage kommt.

8. Einrichtung nach einem der Ansprüche 1 bis 7, dadurch gekennzeichnet, daß das die Gewindehülse (24) tragende Ende des Spreizbolzens (23) mit einer Zentrumsbohrung (31) versehen ist, die eine Verbindung zum Langloch (27) darstellt und durch diese Bohrung (31) ein Stößel einführbar ist, der vor dem Verbinden des Spreizbolzens (23) mit der Zugstange (22) den Arretierbolzen (28) bis zum Einrasten in der Innenrille (30) der Gewindehülse (24) verschiebt.

9. Einrichtung nach einem der Ansprüche 1 bis 8, dadurch gekennzeichnet, daß nach dem Herstellen einer Verbindung zwischen der Hülsenaußen- und der Rohrinnenwand durch eine vom Rohrboden (1) weggerichteten Bewegung der Zugstange (22) die Arretierung zwischen der Gewindehülse (24) und der Spreizhülse (20) lösbar ist, und daß der Außendurchmesser des Zentrierstückes (17) auf ein Maß zurückführbar ist, das eine Bewegung des Zentrierstückes durch die Hülse (7) gestattet.

10. Einrichtung nach einem der Ansprüche 1 bis 9, dadurch gekennzeichnet, daß die Stirnseite der Spreizhülse (20) mit einer Anschrägung (50) versehen ist.

11. Einrichtung nach einem der Ansprüche 1 bis 10, dadurch gekennzeichnet, daß die dem Zentrierstück (17) zugewandte Stirnseite (21) der Hülse (7) eine Anschrägung (51) aufweist, die bei der Ziehbewegung der Zugstange (22) die Anschrägung (50) der Spreizhülse (20) kontaktet.

## Claims

1. Apparatus for the introduction of a sleeve (7) into a tube (3) of a steam generator (2), which ends in a tube sheet (1), with a holding device (12), which is movable in axial direction (11) of the steam generator and which transfers the sleeve in part-strokes to a stationary holding device (13) which is assigned to the tube sheet and is integrated in a holding plate (8) fixed relative to the tube sheet (1), the sleeve (7) being clamped in a penetration (39) of the holding plate (8), arranged coaxially to the tube (3), during the return stroke of the holding device (12) which is movable in axial direction of the steam generator, characterised in that the penetration (39) is formed by a connecting sleeve (40) resiliently supported in axial direction, in that a holding grip (16) is connected to a centring piece (17) variable in outside diameter, in that the sleeve (7) is clamped between a shoulder (18) of the holding grip (16) and an end side (19) of the centring piece (17), the diameter of the outer edge of the shoulder (18) being smaller than the inside diameter of the connecting sleeve (40), in that the holding grip (16) is assigned a further shoulder (48), the axial distance of which from the first shoulder (18) is further away from the tube sheet (1) than the first shoulder (18) by the height of the connecting sleeve (40) and the shoulder surface of which comes into contact with an end face of the connecting sleeve (40) facing away from the tube sheet (1), while an end face of the connecting sleeve (40) facing the tube sheet (1) contacts the same.

2. Apparatus according to Claim 1, characterised in that there extends between the centring piece (17) and the holding grip (16) a tie rod (22) connecting the same, which rod passes through the sleeve (7) and bears an expanding device to establish a connection between the sleeve outer wall and the tube inner wall, once positioning of the sleeve (7) has taken place.

3. Apparatus according to Claim 1 or 2, characterised in that the connecting sleeve (40) is guided in a bush (41) assigned to the holding plate (8), in that clearances (42) are made in the bush, from its end face facing the holding plate, for the receiving of springs (43), and in that a flange (44) of the connecting sleeve (40) is supported on the springs (43) protruding beyond the end face of the bush (41).

4. Apparatus according to Claim 1, 2 or 3, characterised in that the stationary holding device (13) assigned to the tube sheet (1) has a clamping piece (47) which is movable approximately perpendicularly to the axis of the connecting sleeve (40), in that the clamping piece passes through a clearance (45) made in the jacket (46) of the bush (41) and of the connecting sleeve (40) and the sleeve (7) clamps in by pressing against the inner wall of the connecting sleeve (40) opposite the clearances (5).

5. Apparatus according to one of Claims 1 to 4, characterised in that the clearance (45) assigned to the jacket (46) of the connecting sleeve (40) is dimensioned large enough in its axial extent that a passing through of the connecting sleeve (40) with the clamping piece (47) is possible along the entire spring excursion.

6. Apparatus according to one of Claims 1 to 5, characterised in that, once the further shoulder (48) of the holding grip (16) has run up against the end face of the connecting sleeve (40) facing away from the tube sheet (1), a contact interrupting the entry movement of the sleeve (7) is triggered.

7. Apparatus according to one of Claims 1 to 6, characterised in that the centring piece consists of a spreading bolt (23), connectable to the tie rod (22), a spreading sleeve (20), engaging over the spreading bolt (23), and a threaded sleeve (24), partially engaging over the spreading bolt and the spreading sleeve and connected to the spreading bolt at its end facing away from the tie rod, the spreading bolt (23) being penetrated transversely to its axis by a slot (27), which is passed through by a locking bolt (28), fixed in the spreading sleeve (20), the locking bolt protruding with a ball (29), spring-mounted on it, beyond the outside diameter of the spreading sleeve (20) and capable of being clipped into an inner groove (30) of the threaded sleeve (24) and, in this position, the end face of the spreading sleeve (20) coming into contact with an end face of the sleeve (7).

8. Apparatus according to one of Claims 1 to 7, characterised in that the end of the spreading bolt (23) bearing the threaded sleeve (24) is provided with a centre bore (31), which represents a connection to the slot (27) and through this bore (31) a push rod is capable of being introduced, which push rod displaces the locking bolt (28) until it clips into the inner groove (30) of the threaded sleeve (24), before the connecting of the spreading bolt (23) to the tie rod (22).

9. Apparatus according to one of Claims 1 to 8, characterised in that, once a connection between the sleeve outer wall and the tube inner wall has been established by a movement of the tie rod (22) away from the tube sheet (1), the locking between the threaded sleeve (24) and the spreading sleeve (20) is releasable, and in that the outside diameter of the centring piece (17) can be taken back to a dimension which allows a movement of the centring piece through the sleeve (7).
10. Apparatus according to one of Claims 1 to 9, characterised in that the end face of the spreading sleeve (20) is provided with a bevel (50).

11. Apparatus according to one of Claims 1 to 10, characterised in that the end face (21) of the sleeve (7) facing the centring piece (17) has a bevel (51), which contacts the bevel (50) of the spreading sleeve (20) in the pulling movement of the tie rod (22).

## Revendications

1. Dispositif pour la mise en place d'un manchon (7) dans un tube (3) d'un générateur de vapeur (2) qui débouche dans une plaque tubulaire (1), le dispositif comportant un dispositif-support (12) mobile dans la direction de l'axe (11) du générateur de vapeur qui transfert par des avances partielles le manchon dans un dispositif-support fixe (13) qui est associé à la plaque tubulaire et est intégré dans une plaque-support (8) immobilisée par rapport à la plaque tubulaire (1), le manchon (7) étant serré dans un guide (39) de la plaque-support (8) coaxial au tube (3) pendant la course de retour du dispositif-support mobile (12) dans la direction de l'axe du générateur de vapeur, caractérisé en ce que le guide (39) est formé par un manchon de liaison (40) monté élastiquement dans la direction axiale, en ce qu'une poignée (16) est liée à un élément de centrage (17) dont le diamètre extérieur peut varier, en ce que le manchon (7) est serré entre un épaulement (18) de la poignée (16) et une face frontale (19) de l'élément de centrage (17), le diamètre du bord extérieur de l'épaulement (18) étant inférieur au diamètre intérieur du manchon de liaison (40), en ce qu'à la poignée (16) est associé un épaulement supplémentaire (48) dont la distance axiale par rapport à la plaque tubulaire (1) est augmentée de la valeur de la hauteur du manchon de liaison (40) par rapport au premier épaulement (18) et dont le surface vient en appui sur une surface frontale du manchon de liaison (40) éloignée de la plaque tubulaire (1), tandis qu'une surface frontale du manchon de liaison (40) tournée vers la plaque tubulaire (1) est en contact avec cette dernière.

2. Dispositif selon la revendication 1, caractérisé en ce qu'une tige de traction (22) s'étend entre l'élément de centrage (17) et la poignée (16) et relie ces deux éléments, laquelle tige de traction traverse le manchon (7) et porte un dispositif d'expansion pour réaliser une liaison entre la paroi extérieure du manchon et la paroi intérieure du tube après positionnement du manchon (7).

3. Dispositif selon la revendication 1 ou 2, caractérisé en ce que le manchon de liaison (40) est guidé dans une douille (41) associée à la plaque-support (8), en ce que des évidements (42) destinés à recevoir des ressorts (43) sont aménagés dans la douille à partir de sa face frontale tournée vers la plaque tubulaire et en ce qu'une collerette (44) du manchon de liaison (40) prend appui sur les ressorts (43) qui font saillie par rapport à la face frontale de la douille (41).

4. Dispositif selon la revendication 1, 2 ou 3, caractérisé en ce que le dispositif-support fixe (13) associé à la plaque tubulaire (1) présente un élément de blocage (47) mobile sensiblement perpendiculairement à l'axe du manchon de liaison (40), en ce que l'élément de blocage traverse un évidement (45) aménagé dans la paroi (46) de la douille (41) et du manchon de liaison (40) et bloque le manchon (7) en le pressant contre la paroi intérieure du manchon de liaison (40) située en regard des évidements (45 ).

5. Dispositif selon l'une des revendications 1 à 4, caractérisé en ce que la dimension dans la direction axiale de l'évidement (45) associé à la paroi (46) du manchon de liaison (40) est telle que le passage de l'élément de blocage (47) dans le manchon de liaison (40) est possible sur l'ensemble de la course du ressort.

6. Dispositif selon l'une des revendications 1 à 5, caractérisé en ce qu'un contact est déclenché lorsque l'épaulement supplémentaire (48) de la poignée (16) atteint la face frontale du manchon de liaison (40) éloignée de la plaque tubulaire (1) et interrompt le mouvement d'avance du manchon (7).

7. Dispositif selon l'une des revendications 1 à 6, caractérisé en ce que l'élément de centrage est composé d'un axe-expanseur (23) qui peut être relié à la tige de traction (22), d'une douille expansible (20) qui entoure l'axe-expanseur (23) et d'un manchon fileté (24) qui entoure partiellement l'axe-expanseur et la douille expansible et qui est relié à l'axe-expanseur à son extrémité éloignée de la tige de traction, l'axe-expanseur (23) étant percé perpendiculairement à son axe d'un trou oblong (27) qui est traversé par un doigt d'arrêt (28) immobilisé dans la douille expansible (20), le doigt d'arrêt faisant saillie avec une bille (29) montée sur ressort par rapport au diamètre extérieur de la douille expansible (20) et pouvant s'encliqueter dans une gorge intérieure (30) de la douille expansible (20), et la face frontale de la douille expansible (20) venant en appui, dans cette position, sur une face frontale du manchon (7).

8. Dispositif selon l'une des revendications 1 à 7, caractérisé en ce que l'extrémité de l'axe-expanseur (23) portant le manchon fileté (24) présente un perçage central (31) qui constitue une communication avec le trou oblong (27), et un poussoir peut être introduit dans ce trou (31) lequel poussoir repousse le doigt d'arrêt (28) jusqu'à ce qu'il s'encliquète dans la gorge intérieure (30) du manchon fileté (24) avant que la liaison entre l'axe-expanseur (23) et la tige de traction (22) soit réalisée.

9. Dispositif selon l'une des revendications 1 à 8, caractérisé en ce que, après avoir réalisé une liaison entre la paroi extérieure du manchon et la paroi intérieure du tube, le blocage entre le manchon fileté et la douille expansible peut être libéré par un déplacement de la tige de traction (22) dans la direction opposée à la plaque tubulaire (1), et en ce que le diamètre extérieur de l'élément de centrage (27) est ramené à une dimension qui permet le déplacement de l'élément de centrage à travers le manchon (7).

10. Dispositif selon l'une des revendications 1 à 9, caractérisé en ce que la face frontale de la douille expansible (20) est munie d'un chanfrein (50).

11. Dispositif selon l'une des revendications 1 à 10, caractérisé en ce que la face frontale (21) du manchon (7) tournée vers l'élément de centrage (17) présente un chanfrein (51) qui vient en contact avec le chanfrein (50) de la douille expansible (20) lors du déplacement de traction de la tige de traction (22).
